# EUROPÄISCHE PATENTANMELDUNG

(11) **EP 1 198 999 A2**
(43) Veröffentlichungstag der Anmeldung: **24.04.2002**
(21) Anmeldenummer: 01124950.5
(22) Anmeldetag: 19.10.2001
(51) Int. Cl.: A41B 11/00

(54) **Kleidungshalter**

(30) Priorität: 19.10.2000 DE 20017945 U; 17.11.2000 DE 20019586 U; 03.01.2001 DE 20100081 U
(71) Anmelder: Kautenburger, Friedericke, 50189 Elsdorf (DE)
(72) Erfinder: Kautenburger, Thomas, 50189 Elsdorf (DE)
(74) Vertreter: von Kirschbaum, Alexander, Dipl.-Ing.

(57) **Zusammenfassung**

Der Kleidungshalter (10) zum Aufhängen von Kleidungsstücken (30) weist eine Steckernadel (16) zum Einfädeln der Kleidungsstücke (30), eine Nadelaufnahme (12) zum Aufnehmen der Steckernadel (16) und ein die Steckernadel (16) und die Nadelaufnahme (12) verbindendes flexibles Halteseil (14) zum Halten der Kleidungsstücke (30) auf. Hierdurch wird ein einfach handhabbarer und zuverlässiger Kleidungshalter realisiert.

## Beschreibung

Die Erfindung bezieht sich auf einen Kleidungshalter zum Auffädeln von Kleidungsstücken, insbesondere von paarigen Kleidungsstücken, wie Strümpfen und Handschuhen.

Zur Vermeidung des Sortierens einzelner Stücke von paarigen Kleidungsstücken werden Kleidungshalter verwendet, durch die die beiden Kleidungsstücke eines Paares nebeneinander gehalten werden, beispielsweise für die Dauer einer Kleidungswäsche. Aus US-A-4,503,591 ist ein ringförmiger Kleidungshalter bekannt, der aus einem einstückigen Metalldraht zu einem steifen Kreisring geformt ist. Der steife Drahtring nimmt sowohl im Gebrauch als auch bei Nichtgebrauch viel Platz ein. Der Drahtring ist insbesondere beim Waschen großen Kräften ausgesetzt, so dass er dabei verformt und geknickt wird. Wegen seiner Steifheit kann der Drahtring zum Auffädeln und zum Abziehen der Kleidungsstücke nicht sehr weit geöffnet werden, wodurch die Handhabung erschwert ist. Hierdurch besteht die Gefahr des Auseinanderbrechens des Stahlringes. Durch die Steifheit des Drahtringes werden alle auf den Drahtring wirkenden Stöße auf den Verschluss übertragen, der sich daher unerwünschterweise, insbesondere während des Waschvorganges, öffnen kann.

Aufgabe der Erfindung ist es daher, einen zuverlässigen und einfach handhabbaren Kleidungshalter zu schaffen.

Diese Aufgabe wird erfindungsgemäß mit den Merkmalen des Anspruchs 1 gelöst.

Gemäß der Erfindung sind eine Steckernadel und eine Nadelaufnahme zur Fixierung der Steckernadel nicht durch einen steifen Drahtring, sondern durch ein flexibles Halteseil zum Halten eines oder mehrerer Kleidungsstücke miteinander verbunden. Das die Kleidungsstücke haltende flexible Halteseil ist elastisch flexibel und verformbar, so dass es in Gebrauch und insbesondere während des Waschvorgangs in einer Waschmaschine den auf sich wirkenden Kräften stets nachgeben kann. Hierdurch wird eine Beschädigung vermieden. Durch die flexible Ausgestaltung der Verbindung zwischen den beiden Endstücken, nämlich der Steckernadel und der Nadelaufnahme, wird auch der Verschluss, der die Steckernadel während des Waschvorganges in der Nadelaufnahme fixiert, nicht noch zusätzlichen Kräften ausgesetzt. Zum Auffädeln und zum Abziehen von Kleidungsstücken kann das flexible Halteseil ggf. in voller Länge gerade ausgestreckt werden, wodurch das Auffädeln und das Entnehmen von Kleidungsstücken erheblich vereinfacht ist. Durch das Vorsehen eines flexiblen Halteseiles zwischen der Steckernadel und der Nadelaufnahme werden also sowohl die Handhabung vereinfacht, Beschädigungen vermieden und auch ein unerwünschtes Öffnen des Verschlusses ausgeschlossen.

Vorzugsweise weist die Nadelaufnahme ein Sperrelement auf, das in seiner Sperrposition die Nadel in der Nadelaufnahme fixiert. Erst durch das Sperrelement wird sichergestellt, dass der geschlossene Kleidungshalter sich nicht unerwünschterweise selbsttätig wieder öffnen kann, insbesondere nicht während des Waschvorganges in einer Waschmaschine. Ein unerwünschtes Öffnen und damit ein Abrutschen der Kleidungsstücke von dem Halteseil ist damit praktisch ausgeschlossen.

Gemäß einer bevorzugten Ausgestaltung ist das Sperrelement eine schwenkbare Sperrgabel, die in ihrer Schließposition die Steckernadel fixiert. Die Sperrgabel umfasst die Steckernadel oder das Halteseil derart, dass die Steckernadel in der Nadelaufnahme axial und radial fixiert ist. Hierdurch wird ein einfaches Sperrelement geschaffen, das bei einfacher Bedienbarkeit eine hohe Sperrzuverlässigkeit gewährleistet.

Vorzugsweise ist der Außendurchmesser der Steckernadel größer als der Außendurchmesser des Halteseiles und liegt die lichte Weite der Sperrgabel zwischen dem Steckerkörper-Außendurchmesser und dem Halteseil-Außendurchmesser. Die Sperrgabel umfasst in ihrer Sperrposition das steckernadelseitige Ende des Halteseils. Hierdurch wird die Steckernadel in einer axialen Richtung in ihrer Bewegung blockiert, ohne dass hierzu die Steckernadel eine Ausnehmung für den Eingriff der Sperrgabel benötigt. Hierdurch wird insbesondere die Herstellung der Steckernadel einfach und preiswert gehalten.

Gemäß einer bevorzugten Ausgestaltung weist die Nadelaufnahme ein offenes Nadelbett auf, das durch einen schwenkbaren Deckel verschließbar ist. Die Nadelaufnahme nimmt bei geschlossenem Deckel die gesamte Steckernadellänge in sich auf. Die Steckernadel ist also gut geschützt gegen unerwünschtes Verbiegen während des Waschvorganges. Ferner ist sie gut abgeschirmt und kann daher nicht zu Verletzungen von Personen und zu Beschädigungen von Kleidungsstücken etc. führen.

Gemäß einer bevorzugten Ausgestaltung weist die Nadelaufnahme an dem einen Ende des Nadelbettes eine Einstecköffnung zum Einstecken der Spitze der Steckernadel auf. Die Einstecköffnung kann beispielsweise als Bohrung ausgebildet sein und sich axial an das Nadelbett anschließen. Die Steckernadel wird auf diese Weise ungefähr auf ihrer halben Länge in der Einstecköffnung und in dem Nadelbett radial fixiert. Während des Schließens des Deckels der Nadelaufnahme muss die Stckernadel also nicht mehr mit der Hand fixiert werden. Hierdurch wird die Bedienung beim Schließen, aber auch beim Öffnen der Nadelaufnahme erleichtert.

Gemäß einer bevorzugten Ausgestaltung ist die Sperrgabel an dem schwenkbaren Deckel befestigt. Beim Schließen des Deckels wird die Steckernadel also gleichzeitig abgeschirmt und fixiert. Hierdurch wird eine einfache Handhabung und Bedienung der Nadelaufnahme beim Öffnen und Schließen bzw. Fixieren und Lösen der Steckernadel ermöglicht.

Vorzugsweise ist die Nadelaufnahme als Haltegriff ausgebildet, an dessen einem Ende das Nadelbett und der Deckel angeordnet und an dessen anderem Ende das flexible Halteseil befestigt ist. Der Haltegriff hat eine handgerechte Größe. Wenn die Steckernadel in der Nadelaufnahme steckt und dort fixiert ist, bildet das Halteseil zusammen mit dem Haltegriff einen geschlossenen Ring. Auf diese Weise kann der Kleidungshalter zusammen mit den Kleidungsstücken an dem Halteseil bequem gehalten und getragen werden. Der Haltegriff weist keine scharfen Kanten auf, um Beschädigungen der Kleidungsstücke durch die Nadelaufnahme während des Waschvorganges zu vermeiden.

Im folgenden wird unter Bezugnahme auf die Zeichnungen ein Ausführungsbeispiel der Erfindung näher erläutert.

Es zeigen:
- Fig. 1: einen Kleidungshalter mit geöffnetem Deckel und zwei Kleidungsstücken,
- Fig. 2: den Kleidungshalter der Fig. 1 mit geöffnetem Deckel,
- Fig. 3: den Kleidungshalter der Fig. 1 mit geschlossenem Deckel, und
- Fig. 4: einen Querschnitt des Kleidungshalters der Fig. 3 entlang der Schnittlinie IV-IV.

In den Figuren 1 - 4 ist ein Kleidungshalter 10 zum Auffädeln von Kleidungsstücken 30 dargestellt, der im wesentlichen aus einer Nadelaufnahme 12, aus einem flexiblen Halteseil 14 und aus einer Steckernadel 16 besteht. Die Steckernadel 16 und die Nadelaufnahme 12 werden also durch das Halteseil 14 miteinander verbunden. Die Nadelaufnahme 12 besteht aus Kunststoff, das Halteseil 14 ist ein kunststoffummanteltes flexibles Stahlseil und die Steckernadel 16 eine gerade verchromte Stahlnadel. Die Kleidungsstücke 30 sind typischerweise Sockenpaare.

Das eine Ende 40 des Halteseiles 14 ist mit einem Fixierelement 42 fest in der Nadelaufnahme 12 fixiert. Das andere Ende des Halteseiles 14 ist fest verbunden mit der Steckernadel 16. Der Übergang zwischen Halteseil 14 und Steckernadel 16 ist stufenlos. Die Steckernadel 16 kann ihrerseits in die Nadelaufnahme 12 eingelegt und dort fixiert werden, kann jedoch auch vollständig aus dieser entnommen werden. Bei in die Nadelaufnahme 12 eingelegter Steckernadel 16 bilden das Halteseil 14 und die Nadelaufnahme 12 einen geschlossenen flexiblen Ring, der durch Entnahme der Steckernadel 16 aus der Nadelaufnahme 12 geöffnet werden kann.

Bei freiliegender Steckernadel 16 im geöffnetem Zustand des Kleidungshalters 10 können auf die Steckernadel 16 und das Halteseil 14 Kleidungsstücke 30, beispielsweise Socken u. ä., aufgefädelt bzw. davon abgezogen werden. Um ein Ausreißen der Kleidungsstücke 30 zu vermeiden, sollte der Kleidungshalter 10 mit den Kleidungsstücken 30 für die Dauer der Maschinenwäsche in einen entsprechenden Waschbeutel gesteckt werden.

Die Nadelaufnahme 12 bildet geschlossen einen länglichen Körper, der als Haltegriff ausgebildet ist. Seine Abmessungen betragen ungefähr 10 x 3 x 1,5 cm. Die stumpfe Steckernadel 16 hat eine Länge von ungefähr 8,5 cm und das Halteseil eine freie Länge von 30 - 40 cm.

Die Nadelaufnahme 12 weist einen Grundkörper 20 auf, der aus Kunststoff besteht. Die Nadelaufnahme 12 weist ferner einen offenen Bereich auf, der durch einen Deckel 24 von ca. 3,8 mm Länge verschließbar ist. Der offene Bereich bzw. der Deckel 24 nehmen also ungefähr ein Drittel der Gesamtlänge der Nadelaufnahme 12 ein. In dem offenen Bereich der Nadelaufnahme 12 ist in Längsrichtung ein durchgehendes Nadelbett 32 von ca. 3,5 cm Länge vorgesehen, in das die Steckernadel 16 bei geöffnetem Deckel 24 von oben eingelegt werden bzw. aus dem Nadelbett 32 entnommen werden kann. Der Deckel 24 ist durch ein Filmgelenk 28 schwenkbar mit dem Grundkörper 20 der Nadelaufnahme 12 einstückig verbunden. Der Deckel 24 weist ein Verschlusselement 27 auf, das mit einem entsprechenden Verschlusselement 26 des Nadelaufnahme-Grundkörpers 20 zusammenwirkt. Das Verschlusselement 27 ist auf einfache Weise durch Fingerbetätigung zu öffnen und beim Schließen selbsteinrastend ausgebildet.

Die Nadelaufnahme 12 weist in Fortsetzung des Nadelbettes 32 eine Einstecköffnung 34 auf, durch die ungefähr die halbe Länge der Steckernadel 16 eingesteckt wird. Hierdurch ist die Steckernadel 16 auch bei geöffnetem Deckel 24 bereits derart in der Nadelaufnahme 12 radial festgelegt, dass sie nicht mehr aus dem Nadelbett 32 radial herausfallen kann. Die Steckernadel 16 braucht während des Schließens des Deckels 24 daher nicht vom Benutzer manuell fixiert werden.

Der Außendurchmesser der Steckernadel 16 ist mit ca. 1,3 mm größer als der Außendurchmesser von 0,8 mm des Halteseiles 14. Die Steckernadel 16 lässt sich soweit in die Nadelaufnahme 12 durch die Einstecköffnung 34 hineinschieben, dass sie das Nadelbett 32 axial nicht überragt. Der Übergang Steckernadel - Halteseil liegt noch im Nadelbett 32, jedoch am Ende desselben. Zwischen dem Nadelbett-Ende und der rückwärtigen Seitenwand 39 der Nadelaufnahme 12 ist ein Zwischenraum 38 vorgesehen. An dem Deckel 24 ist dem Zwischenraum 38 gegenüberliegend als Sperrelement eine Sperrgabel 36 vorgesehen, die in der Schließposition die Steckernadel 16 axial fixiert und mit ihren Enden in den Zwischenraum 38 eingreift.

Wie in Fig. 4 erkennbar, ist die lichte Weite der Sperrgabel 36 geringfügig größer als der Außendurchmesser des Halteseiles 14, jedoch kleiner als der Außendurchmesser der Steckernadel 16. Die Sperrgabel 36 umfasst in ihrer Sperrposition das Halteseil 14, wo es aus der Steckernadel 16 heraustritt. Hierdurch wird die Steckernadel 16 axial fixiert, also am axialen Herausrutschen aus der Einstecköffnung 34 und dem Nadelbett 32 gehindert.

Bei geöffnetem Deckel 24 wird die Sperrgabel 36 aus ihrer Sperrposition herausgeschwenkt, so dass die Steckernadel 16 aus der Nadelaufnahme 12 herausgezogen und entnommen werden kann. Anschließend können die Kleidungsstücke 30 von dem Halteseil 14 und der Steckernadel 16 abgezogen und neue Kleidungsstücke wieder aufgefädelt werden.

Der beschriebene Kleidungshalter ist zuverlässig, einfach und sicher zu handhaben und gewährleistet eine sortierte Aufbewahrung von Kleidungsstücken.

## Patentansprüche

1. Kleidungshalter zum Auffädeln von Kleidungsstücken (30),
mit einer Steckernadel (16) zum Einfädeln eines Kleidungsstückes (30), und
einer Nadelaufnahme (12) zum Aufnehmen der Steckernadel (16),
**dadurch gekennzeichnet ,**
**dass** die Steckernadel (16) und die Nadelaufnahme (12) durch ein flexibles Halteseil (14) zum Halten der Kleidungsstücke (30) miteinander verbunden sind.

2. Kleidungshalter nach Anspruch 1, **dadurch gekennzeichnet, dass** die Nadelaufnahme (12) ein Sperrelement aufweist, das in seiner Sperrposition die Steckernadel (16) in der Nadelaufnahme (12) fixiert.

3. Kleidungshalter nach Anspruch 2, **dadurch gekennzeichnet, dass** das Sperrelement eine schwenkbare Sperrgabel (36) ist, die in ihrer Schließposition die Steckernadel (16) axial fixiert.

4. Kleidungshalter nach Anspruch 1 - 3, **dadurch gekennzeichnet, dass** der Außendurchmesser der Steckernadel (16) größer als der des Halteseiles (14) ist, die lichte Weite der Sperrgabel (36) zwischen dem Steckerkörper-Außendurchmesser und dem Halteseil-Außendurchmesser liegt und die Sperrgabel(36) in ihrer Sperrposition das steckernadelseitige Ende des Halteseiles (14) umfasst.

5. Kleidungshalter nach Anspruch 4, **dadurch gekennzeichnet, dass** die Nadelaufnahme (12) ein offenes Nadelbett (32) aufweist, das durch einen schwenkbaren Deckel (24) verschließbar ist.

6. Kleidungshalter nach Anspruch 5, **dadurch gekennzeichnet, dass** die Nadelaufnahme (12) an dem einen Ende des Nadelbettes (32) eine Einstecköffnung (34) zum Einstecken der Spitze der Steckernadel (16) aufweist.

7. Kleidungshalter nach Anspruch 3 - 6, **dadurch gekennzeichnet, dass** die Sperrgabel (36) an dem schwenkbaren Deckel (24) befestigt ist.

8. Kleidungshalter nach Anspruch 1 - 7, **dadurch gekennzeichnet, dass** die Nadelaufnahme (12) als Haltegriff ausgebildet ist, an dessen einem Ende das Nadelbett (32) angeordnet und dessen anderem Ende das flexible Halteseil (14) befestigt ist.

9. Kleidungshalter nach Anspruch 1 - 8 **dadurch gekennzeichnet, dass** das flexible Halteseil (14) ein kunststoffummanteltes Stahlseil ist.
